# DEMANDE DE BREVET EUROPEEN

(11) **EP 4 666 893 A1**
(43) Date de publication de la demande: **24.12.2025**
(21) Numéro de dépôt: 25173405.9
(22) Date de dépôt: 29.04.2025
(51) Int. Cl.: A42B 3/08

(54) **CASQUE ET PROCÉDÉ DE FABRICATION**

(30) Priorité: 18.06.2024 FR 2406523
(71) Demandeur: Zedel, 38920 Crolles (FR)
(72) Inventeur: BENOIT, Clément, 38700 LE SAPPEY EN CHARTREUSE (FR); COURSIMAULT, Antoine, 38660 LE PLATEAU DES PETITES ROCHES (FR)
(74) Mandataire: Talbot, Alexandre

(57) **Abrégé**

Un casque comporte une calotte (2) et un serre-nuque (3) possédant un corps (3a). Des points d'accrochage droit et gauche (4, 5) accrochent le serre-nuque (3) aux parties latérales de la calotte (2). Le corps (3a) est monté mobile entre une position d'utilisation où le corps (3a) fait saillie de la calotte (2) et une position de rangement où le corps (3a) est installé dans la cavité. La face interne du corps (3a) est face à la face interne arrière de la calotte (2) dans la position de rangement. Le corps (3a) est de forme courbe et se déplace entre les positions en se retournant élastiquement. Le corps (3a) est relié aux points d'accrochage (4, 5) par une liaison souple formée par un élément textile souple ou une bande de matériau élastomère. La liaison souple est élastiquement déformable de manière tridimensionnelle.

## Description

### Domaine technique

L'invention est relative à un casque et à son procédé de fabrication.

### Technique antérieure

Il est connu du document US2015/0327617 de former un casque pour les travaux en hauteur ou pour l'alpinisme qui est muni d'un serre-nuque pivotant. Le serre-nuque possède un corps de forme courbe qui est fixé à la calotte au moyen de deux charnières qui sont légèrement désaxées l'une par rapport à l'autre. Le corps du serre-nuque est déformable élastiquement afin de basculer entre la position de rangement et la position d'utilisation. Dans la position d'utilisation, la face intérieure du corps est destinée à venir en contact de la partie occipitale de la tête de l'utilisateur. Dans la position de rangement, la face intérieure se trouve en vis-à-vis direct de la paroi interne de la calotte.

Le document US 2021/0321708 divulgue une configuration sensiblement similaire de casque qui comporte, en plus, un dispositif de réglage du tour de tête afin d'améliorer l'adaptation du casque aux particularités morphologiques de l'utilisateur pour une dimension fixe de calotte.

Ces modes de réalisation sont intéressants car ils permettent de limiter l'encombrement du casque lors des phases de rangement. Il est notamment plus facile d'empiler les casques les uns sur les autres. Cela améliore l'intégrité du serre-nuque lors des multiples manipulations lorsque ce dernier est dans la position de rangement. Cependant, il ressort qu'à l'usage le serre-nuque ne délivre pas un confort et une précision de réglage du même niveau que les casques dont le serre-nuque est fixé à calotte par trois liaisons distinctes, deux liaisons latérales et une liaison arrière.

L'utilisation d'un système à trois liaisons empêche le basculement du serre-nuque entre la position de rangement et la position d'utilisation.

### Objet de l'invention

Un objet de l'invention consiste à prévoir un casque qui permet d'améliorer le confort d'un serre-nuque pivotant sans dégrader sa capacité à réduire son encombrement dans la position de rangement.

On tend à résoudre ce problème au moyen d'un casque destiné aux travaux en hauteur et à l'alpinisme comportant :
- une calotte définissant une cavité destinée à recevoir une tête d'un utilisateur ;
- un serre-nuque possédant un corps définissant une paroi intérieure destinée à venir en contact de la zone occipitale de la tête de l'utilisateur ;
- un point d'accrochage droit accrochant le serre-nuque avec une partie latérale droite de la calotte et un point d'accrochage gauche accrochant le serre-nuque avec une partie latérale gauche de la calotte ;
- un point accrochage arrière accrochant le serre-nuque avec une partie arrière de la calotte ;

dans lequel le corps est monté mobile entre une première position où le corps fait saillie de la calotte pour définir une position d'utilisation et une deuxième position où le corps est installé dans la cavité pour définir une position de rangement, la face interne du corps étant en vis-à-vis de la face interne arrière de la calotte dans la position de rangement ;
dans lequel le corps est de forme courbe et se déplace entre la première position et la deuxième position en se déformant élastiquement et en inversant le rayon de courbure de la forme courbe.

Le casque est remarquable en ce que le corps est relié au point d'accrochage droit et au point d'accrochage gauche par une liaison souple formée par un élément textile souple ou une bande de matériau élastomère, la liaison souple étant élastiquement déformable de manière tridimensionnelle entre le corps et chacun des points d'accrochage droit et gauche.

Il est avantageux que la liaison souple soit formée par ledit élément textile souple choisi parmi une sangle, une corde, un tissu ou une tresse.

Préférentiellement, ledit élément textile souple ou ladite bande de matériau élastomère possède un allongement à la rupture inférieur à 10% dans une direction longitudinale.

De manière avantageuse, ledit élément textile souple ou ladite bande de matériau élastomère possède un allongement à la rupture supérieur à 50% dans une direction longitudinale.

Dans une configuration particulière, la liaison souple est formée par ledit élément textile souple.

Préférentiellement, le corps est réalisé en matériau plastique et ledit élément textile souple possède un allongement à la rupture au moins deux fois supérieur à l'allongement à la rupture du matériau plastique formant le corps.

Selon un mode de réalisation, le corps est relié au point d'accrochage arrière par un élément textile souple ou une bande de matériau élastomère pour former une liaison souple élastiquement déformable de manière tridimensionnelle.

L'invention a également pour objet un procédé de fabrication qui permet de fonctionnaliser un casque en améliorant la sécurité sans trop alourdir le casque.

On tend à atteindre ce résultat au moyen d'un procédé de fabrication d'un casque comportant les étapes suivantes :
- fournir une calotte définissant une cavité destinée à recevoir une tête d'un utilisateur et un serre-nuque possédant un corps définissant une paroi intérieure destinée à venir en contact de la zone occipitale de la tête d'un utilisateur ;
- accrocher le serre-nuque avec la calotte au moyen d'un point d'accrochage droit accrochant le serre-nuque avec une partie latérale droite de la calotte, d'un point d'accrochage gauche accrochant le serre-nuque avec une partie latérale gauche de la calotte et d'un point accrochage arrière accrochant le serre-nuque avec une partie arrière de la calotte, dans lequel le corps est monté mobile entre une première position où le corps fait saillie de la calotte pour définir une position d'utilisation et une deuxième position où le corps est installé dans la cavité pour définir une position de rangement, la face interne du corps étant en vis-à-vis de la face interne arrière de la calotte dans la position de rangement. Le serre-nuque comporte un corps de forme courbe. Le serre-nuque se déplace entre la première position et la deuxième position en se déformant élastiquement et en inversant le rayon de courbure de la forme courbe.

Le procédé est remarquable en ce que le corps est relié au point d'accrochage droit et au point d'accrochage gauche par un élément textile souple ou une bande de matériau élastomère pour former une liaison souple élastiquement déformable de manière tridimensionnelle entre le corps et chacun des points d'accrochage droit et gauche.

### Description sommaire des dessins

D'autres avantages et caractéristiques ressortiront plus clairement de la description qui va suivre de modes particuliers de réalisation et de mise en œuvre de l'invention donnés à titre d'exemples non limitatifs et représentés aux dessins annexés, dans lesquels :
- la figure 1 illustre schématiquement une vue en perspective d'un casque muni d'un serre-nuque dans une position de rangement ;
- la figure 2 illustre schématiquement une vue en perspective d'un casque muni d'un serre-nuque dans une position d'utilisation ;
- la figure 3 illustre schématiquement une vue en perspective d'un serre-nuque ;
- la figure 4 illustre schématiquement une vue en perspective d'un serre-nuque déformé pour représenter la position d'utilisation ;
- la figure 5 illustre schématiquement une vue en perspective d'un serre-nuque déformé pour représenter la position de rangement ;
- la figure 6 illustre schématiquement une vue de côté d'un casque avec le serre-nuque en position de rangement.

### Description des modes de réalisation

Les figures 1 à 6 représentent différentes configurations d'un casque 1, préférentiellement un casque pour l'alpinisme et les travaux en hauteur. Le casque 1 comporte une calotte 2 destinée à recevoir une tête d'un utilisateur et un serre-nuque 3.

La calotte 2 est fabriquée dans un matériau empêchant de la replier sur elle-même. La calotte 2 peut être réalisée préférentiellement en matériau plastique par exemple en polycarbonate ou ABS injecté ou en polystyrène ou en polypropylène expansé, ou en toute autre matière plastique, notamment en matière plastique injectée, thermoformée ou en mousse.

La calotte 2 définit une surface de calotte qui représente la surface du plan médian de la calotte 2 selon la direction de l'épaisseur. La surface de calotte est une surface courbe qui est approximativement une demi-sphère. La cavité définie par la calotte 2 est destinée à recevoir une partie de la tête d'un utilisateur.

Le casque 1 comporte également un serre-nuque 3 qui est accroché à la calotte 2 par trois points d'accrochage, un point d'accrochage droit 4, un point d'accrochage gauche 5 et un point d'accrochage arrière 6. Le point d'accrochage droit 4 accroche le serre-nuque 3 avec une partie latérale droite de la calotte 2. Le point d'accrochage gauche 5 accroche le serre-nuque 3 avec une partie latérale gauche de la calotte 2. Le point accrochage arrière 6 accroche le serre-nuque 3 avec une partie arrière de la calotte 2. Les parties droite et gauche représentent les côtés droit et gauche de l'utilisateur qui porte le casque 1. La partie arrière de la calotte 2 correspond à la partie la plus proche de l'os occipital alors que la partie frontale correspond à la partie la plus proche du front.

Le serre-nuque 3 peut être accroché directement à la calotte 2 ou il peut être accroché à un élément intermédiaire accroché à la calotte 2. Dans l'exemple de réalisation illustré aux figures 1 et 2, le serre-nuque 3 est accroché à la partie droite et à la partie gauche de la calotte 2 au moyen d'un système de réglage 7 configuré pour régler la circonférence du tour de tête. Avantageusement, le système de réglage 7 permet de déplacer le point d'accrochage droit 4 et le point d'accrochage gauche 5 par rapport à la calotte 2. Le point d'accrochage arrière 6 est préférentiellement fixé directement à la calotte 2.

Le serre-nuque 3 possède un corps 3a définissant une paroi intérieure destinée à venir en contact de la zone occipitale de la tête de l'utilisateur. Le corps 3a est monté mobile entre une première position où le corps 3a fait saillie de la calotte 2 pour définir une position d'utilisation (figure 2) et une deuxième position où le corps 3a est installé dans la cavité de la calotte 2 pour définir une position de rangement (figure 1). Dans la position de rangement, la face interne du corps 3a est en vis-à-vis de la face interne arrière de la calotte 2. Comme pour certaines configurations de l'art antérieur, il est particulièrement avantageux d'avoir un corps 3a qui peut se présenter sous la forme d'un « C », c'est-à-dire sous une forme courbe et qui se déforme afin de passer de la position d'utilisation à la position de rangement.

Durant sa déformation, le corps 3a peut définir un « point dur » qui permet de définir deux positions stables distinctes, la position de rangement ou la position d'utilisation. Le corps 3a est de forme courbe et se déplace entre la première position et la deuxième position en se déformant élastiquement et en inversant le rayon de courbure de la forme courbe. L'inversion du rayon de courbure est observée selon un rayon qui s'étend depuis le centre de la courbe et pénètre en premier la face extérieure ou la face intérieure ce qui permet de définir des rayons de courbure de signes opposés. En d'autres termes, le corps définit une surface concave ou convexe selon que la face de référence est la face intérieure ou la face extérieure pour les deux positions précitées. Le corps 3a est un élément rigide qui présente une certaine raideur élastique. Le corps 3a est préférentiellement un matériau polymère. Lorsque le corps 3a est entre la position d'utilisation et le « point dur », le serre-nuque 3 présente une force de rappel qui déplace le corps 3a jusqu'à la position d'utilisation. Lorsque le corps 3a est entre la position de rangement et le « point dur », le serre-nuque 3 présente une force de rappel qui déplace le corps 3a jusqu'à la position de rangement. Par position stable, on entend une position où le serre-nuque 3 reste dans la position en l'absence de sollicitation extérieure indépendamment de l'orientation du casque 1. Pour quitter la position stable, l'utilisateur applique un effort sur le corps 3a afin de déformer le corps 3a jusqu'au « point dur ». L'effort est dirigé pour s'opposer à la force de rappel. Une fois le « point dur » dépassé, l'effort appliqué et la force de rappel du corps 3a sont dirigés dans la même direction pour placer le corps dans l'autre position stable. Le « point dur » est une position instable.

Pour faciliter la déformation du corps 3a, sans trop solliciter les autres éléments du casque 1, il est avantageux de ne pas utiliser des charnières comme cela était le cas dans la configuration de l'art antérieur.

Le corps 3a est relié au point d'accrochage droit 4 et au point d'accrochage gauche 5 par un élément textile souple ou une bande de matériau élastomère pour former une liaison souple élastiquement déformable de manière tridimensionnelle entre le corps 3a et chacun du point d'accrochage droit 4 et du point d'accrochage gauche 5. L'utilisation d'un élément textile souple ou d'un matériau élastomère permet d'avoir une zone de forte déformabilité entre le corps 3a et le point d'accrochage droit 4 et le point d'accrochage gauche 5 ce qui facilite la déformation du corps 3a du serre-nuque 3 vis-à-vis du point d'accrochage arrière 6.

Ce mode de réalisation est particulièrement avantageux lorsque le casque 1 est muni d'un système de réglage 7 pour régler la circonférence du tour de tête et qui agit sur la position des points d'accrochage droit et gauche. Quand les points d'accrochage droit et gauche se déplacent cela a pour effet de déformer le corps 3a du serre-nuque 3 afin de tenir compte de l'écartement entre les deux points d'accrochage, c'est-à-dire la distance selon la direction droite-gauche ou direction latérale YY. Le serre-nuque 3 se déformant, la cinématique de déformation pour passer de la position de rangement à la position d'utilisation change également. Il en ressort que les efforts appliqués sur les charnières peuvent évoluer fortement selon le réglage appliqué sur le tour de tête. Pour éviter de former des charnières plus résistantes, c'est-à-dire plus volumineuses et plus lourdes ce qui n'est pas acceptable pour un équipement qui est porté sur la tête pendant plusieurs heures, il est avantageux d'utiliser une liaison souple droite 8 et une liaison souple gauche 9.

Alors que la charnière définit un axe de pivotement unique, la bande de matériau élastomère et l'élément textile souple autorisent des déplacements relatifs selon les trois dimensions ce qui permet de mieux accommoder la déformation du corps 3a lors de ses passages entre la position de rangement et la position d'utilisation.

Il ressort également que l'utilisation d'une bande de matériau élastomère et d'un élément textile souple permet de conserver une structure compacte voire de gagner en compacité. Les épaisseurs de la bande de matériau élastomère et de l'élément textile souple peuvent être identiques ou inférieures aux épaisseurs du corps 3a tout en étant aptes à résister aux efforts appliqués. En outre, la bande de matériau élastomère et l'élément textile souple sont des éléments qui peuvent se déformer au contact de la tête de l'utilisateur de sorte que cela réduit les risques de blessure.

Il est particulièrement avantageux que la bande de matériau élastomère et l'élément textile souple facilitent la déformation selon la direction latérale YY, c'est-à-dire la direction perpendiculaire au plan sagittal médian. La direction latérale YY correspond à l'axe gauche-droite, c'est-à-dire un axe qui s'étend du point d'accrochage droit 4 au point d'accrochage gauche 5. La déformation selon la direction latérale YY permet de réduire les efforts sur le point d'accrochage droit 4 et le point d'accrochage gauche 5 ce qui est particulièrement avantageux lorsque les points d'accrochage sont mobiles au moyen du système de réglage 7 car cela permet de conserver un système de réglage 7 compact.

Il est particulièrement avantageux que la bande de matériau élastomère et l'élément textile souple facilitent la déformation selon une direction transverse ZZ illustrée à la figure 6. Par direction transverse ZZ, on entend une direction verticale lorsque le casque 1 est porté, et la direction qui est parallèle au plan sagittal médian et au plan coronal médian du porteur du casque 1. Le plan coronal médian sépare la partie avant et la partie arrière de la calotte 2. En d'autres termes, la bande de matériau élastomère et l'élément textile souple peuvent se déplacer pour se rapprocher ou s'éloigner du plan représentant le sommet de la calotte 2 et du plan représentant la partie inférieure de la calotte 2. Là encore, la déformation préférentielle de la bande de matériau élastomère et de l'élément textile souple permet de réduire les contraintes sur les points d'accrochage ce qui est particulièrement avantageux lorsque les points d'accrochage sont liés à un système de réglage 7 car cela permet de conserver la compacité du système de réglage 7. La direction avant-arrière est illustrée par l'axe XX.

La bande de matériau élastomère et l'élément textile souple de chaque extrémité du serre-nuque 3 sont en mesure de se déformer indépendamment l'un de l'autre ce qui permet de mieux gérer la déformation et les efforts appliqués.

De manière particulièrement avantageuse, la bande de matériau élastomère et l'élément textile souple sont aptes à se déformer élastiquement en extension selon la direction longitudinale, c'est-à-dire la direction qui relie les deux points d'accrochage droit et gauche en passant par le point d'accrochage arrière 6. La déformation en extension permet d'augmenter la valeur de la circonférence du tour de tête ou de déformer la bande de matériau élastomère et l'élément textile souple pour appliquer une contrainte raisonnable sur la tête lors de la phase de réglage. La déformation en extension de la bande de matériau élastomère et de l'élément textile souple permet d'avoir une meilleure adaptation à la morphologie de l'arrière de la tête.

De manière préférentielle, la bande de matériau élastomère et l'élément textile souple sont aptes à subir des déformations importantes, par exemple l'élément textile souple ou la bande de matériau élastomère possède un allongement à la rupture supérieur à 50% dans la direction longitudinale. La forte déformabilité de la liaison souple droite 8 et de la liaison souple gauche 9 facilite la déformation du corps 3a.

Par élément textile, on entend un élément qui peut être tissé, tressé ou tricoté. Le matériau textile est préférentiellement choisi parmi une sangle, un tissu, une tresse, un enchevêtrement de fils ou fibres de nature quelconque. La tresse peut être une tresse plate et/ou une tresse tubulaire. La sangle peut être une sangle plate et/ou une sangle tubulaire. Le tissu peut comporter une seule couche ou plusieurs couches.

Selon les matériaux utilisés, il est possible d'avoir un matériau textile qui présente une grande souplesse selon la direction transverse et selon la direction latérale dans les deux sens et qui n'autorise qu'une très faible extension selon la direction longitudinale voire qui n'autorise aucune extension selon la direction longitudinale. Le matériau textile peut être une corde ou une sangle hyperstatique, c'est-à-dire avec un taux d'allongement avant rupture inférieur à 4%. Il est également possible d'avoir une sangle ou une corde dynamique, c'est-à-dire avec un taux d'allongement inférieur à 15% voire inférieur à 10%. Il est avantageux d'utiliser les mêmes matériaux que pour les cordes d'escalade, par exemple du polyamide ou en polyester. Au regard, des matériaux utilisés, les efforts mis en jeux pour régler le serre-nuque 3 à la tête de l'utilisateur font que la déformation est nulle voire très faible. Dans ce mode de réalisation, le réglage à la morphologie de la tête est quasi-exclusivement réalisé par le système de réglage 7 et la souplesse du matériau textile ou du matériau élastomère permet d'avoir une liaison fortement déformable pour faciliter la déformation du corps entre la position de rangement et la position d'utilisation.

Dans un mode de réalisation préférentiel, le corps est réalisé en matériau plastique, de préférence dans les mêmes matériaux que ceux utilisé dans l'art antérieur pour former un corps déformable. L'élément textile souple possède un allongement à la rupture au moins deux fois supérieur à l'allongement à la rupture du matériau plastique formant le corps. L'allongement de l'élément textile souple ou du matériau élastomère permet une meilleure adaptation avec la tête de l'utilisateur en limitant la longueur de l'élément textile ou du matériau élastomère.

Dans une alternative de réalisation, le corps 3a est réalisé en matériau plastique et l'élément textile souple possède un allongement à la rupture au moins deux fois inférieur à l'allongement à la rupture du matériau plastique formant le corps 3a. Lors de la mise sous contrainte du serre-nuque 3 pour l'adapter à la morphologie de la tête de l'utilisateur, le matériau textile ne se déforme pas selon la direction longitudinale et le corps 3a se déforme pour mieux épouser la forme de la tête.

Selon les configurations, le corps 3a peut être relié au point d'accrochage arrière 6 par un élément textile souple ou une bande de matériau élastomère pour former une liaison souple déformable de manière tridimensionnelle ou il peut être relié par une charnière 10 qui définit un axe de pivotement du corps par rapport à la calotte 2.

L'utilisation d'un élément textile souple ou d'une bande de matériau élastomère permet d'avoir un déplacement du corps 3a par rapport à la calotte 2 selon trois directions distinctes. Cela facilite la déformation du corps 3a entre la position d'utilisation et la position de rangement.

Ces modes de réalisation sont particulièrement avantageux car ils permettent de faciliter la déformation du corps 3a entre la position de rangement et la position d'utilisation.

Dans la position de rangement, le corps 3a est installé à l'intérieur de la calotte 2 et il est accroché au moyen des trois liaisons qui comportent au moins deux liaisons souples. Le poids du corps 3a est faible de sorte qu'il ne permet pas une déformation ou une déformation importante de l'élément textile ou de la bande élastomère qui aurait pour effet de faire pendre le corps 3a hors de la calotte 2.

Le corps 3a ayant plus de facilité à se déformer entre la position de rangement et la position d'utilisation, il est possible d'utiliser un corps 3a qui est plus englobant, c'est-à-dire un corps 3a dont le rayon de courbure est plus proche du rayon de courbure de la calotte 2 et/ou un corps 3a de plus grande longueur. La longueur du corps 3a est mesurée selon la direction de circonférence. Par exemple, le serre-nuque 3 s'étend sur au moins 30% de la circonférence de la calotte 2, préférentiellement au moins 40% et encore plus préférentiellement au moins 50%. Le corps 3a pouvant être de plus grande taille, le corps 3a peut s'étendre sur au moins 20% de la circonférence de la calotte 2, préférentiellement au moins 30% et encore plus préférentiellement au moins 40%.

L'utilisation d'un élément textile souple ou d'une bande d'élastomère qui autorise un allongement selon la direction longitudinale, et préférentiellement un allongement supérieur à 50% permet de réduire la longueur de l'élément textile souple et de la bande d'élastomère. Le corps 3a peut s'étendre sur une distance plus importante ce qui permet d'avoir une meilleure tenue de la partie arrière de la tête.

La longueur du corps 3a est nettement supérieure à la distance entre le point d'accrochage droit 4 et le point d'accrochage gauche 5. Avantageusement, la longueur du corps 3a est supérieure à la somme de la distance entre le point d'accrochage droit 4 et le point d'accrochage gauche 5, de la longueur de la liaison souple gauche 9 et de la longueur de la liaison souple droite 8. La plus grande longueur du corps 3a permet d'avoir une position de rangement stable ainsi qu'une position d'utilisation stable. La figure 3 illustre un serre-nuque 3 dans une configuration plane. La figure 4 illustre le même serre-nuque 3 déformé pour représenter la position de rangement alors que la figure 5 illustre la position d'utilisation.

Dans les modes de réalisation illustrés aux figure 3, 4 et 5, le serre nuque 3 est un élément monolithique qui possède le corps 3a prolongé à chacune de ses extrémités par un élément textile souple ou une bande élastomère puis par une terminaison d'accrochage. Préférentiellement, la somme de la longueur du corps 3a et des éléments textiles souples ou des bandes élastomères est égale ou légèrement inférieure à la distance circonférentielle qui sépare le point d'accrochage droit 4 et le point d'accrochage gauche 5. Par exemple, la valeur de la somme est inférieure de 5% à 10% de la longueur circonférentielle.

De manière avantageuse, l'élément textile souple ou la bande élastomère possède une première extrémité fixée au corps 3a et une deuxième extrémité fixée à une terminaison d'accrochage 11. Les deux terminaisons d'accrochage 11 se fixent à la calotte 2 ou au système de réglage 7.

Le serre-nuque 3 est préférentiellement muni d'une terminaison accrochage additionnelle qui fixe le serre-nuque 3 à la calotte 2 pour former le point d'accrochage arrière 6.

Le procédé de fabrication du casque 1 peut être présenté de la manière suivante. On fournit une calotte 2 définissant une cavité destinée à recevoir une tête d'un utilisateur. On fournit également un serre-nuque 3 possédant un corps 3a définissant une paroi intérieure destinée à venir en contact de la zone occipitale de la tête de l'utilisateur.

On accroche le serre-nuque 3 avec la calotte 2 au moyen d'un point d'accrochage droit 4 accrochant le serre-nuque 3 avec une partie latérale droite de la calotte 2, d'un point d'accrochage gauche 5 accrochant le serre-nuque 3 avec une partie latérale gauche de la calotte 2 et d'un point accrochage arrière 6 accrochant le serre-nuque 3 avec une partie arrière de la calotte 2.

Le corps 3a est monté mobile entre une première position où le corps 3a fait saillie de la calotte 2 pour définir une position d'utilisation et une deuxième position où le corps 3a est installé dans la cavité pour définir une position de rangement. La face interne du corps 3a est en vis-à-vis de la face interne arrière de la calotte 2 dans la position de rangement. Le corps 3a est de forme courbe et se déplace entre la première position et la deuxième position en se déformant élastiquement et en inversant le rayon de courbure de la forme courbe.

Le corps 3a est relié au point d'accrochage droit 4 et au point d'accrochage gauche 5 par un élément textile souple ou une bande de matériau élastomère pour former une liaison souple droite 8 ou une liaison souple gauche 9 élastiquement déformable de manière tridimensionnelle entre le corps 3a et chacun du point d'accrochage droit 4 et du point d'accrochage gauche 5.

En utilisation, on déforme le corps 3a pour imposer une courbure dans un sens ou dans l'autre sens. Lors de la déformation du corps 3a, le corps 3a applique une déformation sur l'élément textile souple ou la bande d'élastomère ce qui facilite la déformation du corps 3a malgré les trois points d'accrochage à la calotte 2.

L'élément textile souple et la bande d'élastomère autorisent une déformation tridimensionnelle, cela facilite la déformation du corps 3a.

Dans le mode de réalisation illustré, le système de réglage 7 est muni d'une mollette 7a qui règle la circonférence du tour de tête et qui éventuellement déplace, les points d'accrochage latéraux du serre-nuque 3.

## Revendications

1. Casque (1) destiné aux travaux en hauteur et à l'alpinisme comportant :
- une calotte (2) définissant une cavité destinée à recevoir une tête d'un utilisateur ;
- un serre-nuque (3) possédant un corps (3a) définissant une paroi intérieure destinée à venir en contact de la zone occipitale de la tête de l'utilisateur ;
- un point d'accrochage droit (4) accrochant le serre-nuque (3) avec une partie latérale droite de la calotte (2) et un point d'accrochage gauche (5) accrochant le serre-nuque (3) avec une partie latérale gauche de la calotte (2) ;
- un point d'accrochage arrière (6) accrochant le serre-nuque (3) avec une partie arrière de la calotte (2) ;
dans lequel le corps (3a) est monté mobile entre une première position stable où le corps fait saillie de la calotte (2) pour définir une position d'utilisation et une deuxième position stable où le corps (3a) est installé dans la cavité pour définir une position de rangement, la paroi intérieure du corps (3a) étant en vis-à-vis de la face interne arrière de la calotte (2) dans la position de rangement ;
dans lequel le corps (3a) présente un « point dur » lorsque le corps (3a) se déplace entre la première position et la deuxième position, le serre-nuque (3) présentant une force de rappel destinée à déplacer le corps (3a) dans la position d'utilisation lorsque le corps (3a) est entre la position d'utilisation et le « point dur » et déplacer le corps (3a) dans la position de rangement lorsque le corps (3a) est entre la position de rangement et le « point dur », dans lequel le corps (3a) est de forme courbe et se déplace entre la première position et la deuxième position en se déformant élastiquement et en inversant le rayon de courbure de la forme courbe ;
**caractérisé en ce que** le corps (3a) est relié au point d'accrochage droit (4) et au point d'accrochage gauche (5) par une liaison souple formée par un élément textile souple ou une bande de matériau élastomère, la liaison souple étant élastiquement déformable de manière tridimensionnelle entre le corps (3a) et chacun du point d'accrochage droit (4) et du point d'accrochage gauche (5).

2. Casque (1) selon la revendication 1 dans lequel ledit élément textile souple ou ladite bande de matériau élastomère possède un allongement à la rupture inférieur à 10% dans la direction longitudinale.

3. Casque (1) selon la revendication 1 dans lequel ledit élément textile souple ou ladite bande de matériau élastomère possède un allongement à la rupture supérieur à 50% dans la direction longitudinale.

4. Casque (1) selon la revendication 3 dans lequel la liaison souple est formée par ledit élément textile souple.

5. Casque (1) selon l'une des revendications 3 et 4 dans lequel le corps (3a) est réalisé en matériau plastique et ledit élément textile souple possède un allongement à la rupture au moins deux fois supérieur à l'allongement à la rupture du matériau plastique formant le corps (3a).

6. Casque (1) selon l'une quelconque des revendications 1 à 5 dans lequel la liaison souple est formée par ledit élément textile souple choisi parmi une sangle, une corde, un tissu ou une tresse.

7. Casque (1) selon l'une quelconque des revendications précédentes dans lequel le corps (3a) est relié au point d'accrochage arrière (6) par un élément textile souple ou une bande de matériau élastomère pour former une liaison souple élastiquement déformable de manière tridimensionnelle.

8. Procédé de fabrication d'un casque (1) comportant les étapes suivantes :
- fournir une calotte (2) définissant une cavité destinée à recevoir une tête d'un utilisateur et un serre-nuque (3) possédant un corps (3a) définissant une paroi intérieure destinée à venir en contact de la zone occipitale de la tête de l'utilisateur ;
- accrocher le serre-nuque (3) avec la calotte (2) au moyen d'un point d'accrochage droit (4) accrochant le serre-nuque (3) avec une partie latérale droite de la calotte (2), d'un point d'accrochage gauche (5) accrochant le serre-nuque (3) avec une partie latérale gauche de la calotte (2) et d'un point d'accrochage arrière (6) accrochant le serre-nuque (3) avec une partie arrière de la calotte (2), dans lequel le corps (3a) est monté mobile entre une première position où le corps (3a) fait saillie de la calotte (2) pour définir une position d'utilisation et une deuxième position où le corps (3a) est installé dans la cavité pour définir une position de rangement, la paroi intérieure du corps (3a) étant en vis-à-vis de la face interne arrière de la calotte (2) dans la position de rangement, dans lequel le corps (3a) est de forme courbe et se déplace entre la première position et la deuxième position en se déformant élastiquement et en inversant le rayon de courbure de la forme courbe ;
**caractérisé en ce que** le corps (3a) est relié au point d'accrochage droit (4) et au point d'accrochage gauche (5) par un élément textile souple ou une bande de matériau élastomère pour former une liaison souple élastiquement déformable de manière tridimensionnelle entre le corps (3a) et chacun du point d'accrochage droit (4) et du point d'accrochage gauche (5) et **en ce que** le corps (3a) présente un « point dur » lorsque le corps (3a) se déplace entre la première position et la deuxième position, le serre-nuque (3) présentant une force de rappel destinée à déplacer le corps (3a) dans la position d'utilisation lorsque le corps (3a) est entre la position d'utilisation et le « point dur » et déplacer le corps (3a) dans la position de rangement lorsque le corps (3a) est entre la position de rangement et le « point dur »,.
